# EUROPÄISCHE PATENTSCHRIFT

(11) **EP 0 685 412 B1**
(45) Veröffentlichungstag und Bekanntmachung des Hinweises auf die Patenterteilung: **22.10.1997**
(21) Anmeldenummer: 95107742.9
(22) Anmeldetag: 19.05.1995
(51) Int. Cl.: B65G 1/08, A47F 1/08, A47F 3/04

(54) **Vorrichtung zur Aufnahme und Abgabe von grösseren Stückgütern**
Device for storing and dispensing larger piece-goods
Dispositif pour stocker et distribuer des biens au détail de dimensions supérieures

(30) Priorität: 30.05.1994 DE 4418870
(43) Veröffentlichungstag der Anmeldung: 06.12.1995
(73) Patentinhaber: Kugel, Lothar, D-94234 Viechtach (DE)
(72) Erfinder: Kugel, Siegfried, D-94234 Viechtach (DE)
(74) Vertreter: Tetzner, Michael, Dipl.-Ing.

(56) Entgegenhaltungen:
- BE-A- 902 910
- DE-A- 4 127 065
- DE-C- 676 715
- DE-C- 692 681
- DE-U- 9 016 616
- GB-A- 1 560 170
- US-A- 2 641 112
- US-A- 3 743 137

## Beschreibung

Die Erfindung betrifft eine Vorrichtung zur Aufnahme und Abgabe von größeren Stückgütern, entsprechend dem Oberbegriff des Anspruches 1.

Größere und damit meist auch schwere sowie vielfach unhandliche Stückgüter müssen oft für eine gewisse Zeit zwischengelagert bzw. bevorratet werden, bevor sie in entsprechender Weise abgenommen bzw. verarbeitet werden. Wenn es sich bei diesen Stückgütern um stückige oder stückförmig verpackte sowie mehr oder weniger leicht verderbliche Waren handelt, ist es meist wichtig, die ältere Stückware möglichst vor der frisch hinzugekommenen Stückware aus dem Lagervorrat zu entnehmen.

Aus der BE-A-902 910 ist bereits eine Vorrichtung zum Aufnehmen und Abgeben (Verteilen) von relativ kleinstückig verpackten Lebensmitteln, wie z.B. Konservendosen, Flaschen, Schokoladentafeln, Butterstücken und dgl., bekannt, die in mehreren gesonderten Abteilen in aufrechten Schächten bevorratet werden, in denen jeweils eine Anzahl dieser Gegenstände aufeinandergestapelt ist. Am unteren Ende jedes Schachtabteiles befindet sich ein Stückgutausgabeteil, in den der Schachtquerschnitt übergeht und der einen nach unten gewölbten Boden aufweist, wobei dieser Ausgabeteil eine gegenüber dem Speicherschacht derart versetzte Stückgut-Entnahmeöffnung aufweist, daß dort die bevorrateten Gegenstände einzeln entnommen werden können. Das Besondere dieser bekannten Vorrichtung soll darin bestehen, daß mehrere so aufgebaute Abteile in Form von Regalen mit verschiedenen Höhen hintereinander angeordnet werden können, wobei die verschiedenen Gegenstände in den jeweils zugehörigen Schacht durch dessen oberes offenes Ende direkt nachgefüllt werden.

Der Erfindung liegt die Aufgabe zugrunde, eine Vorrichtung gemäß dem Oberbegriff des Anspruches 1 derart weiterzubilden, daß selbst bei relativ hohen Speicherschächten ein schonendes Aufgeben und Handhaben auch unregelmäßiger und bruchempfindlicher Stückgüter ermöglicht ist, wobei außerdem ein relativ einfacher konstruktiver Aufbau der Vorrichtung, eine ausreichende Bevorratungsmöglichkeit sowie eine Entnahme der jeweils am längsten eingelagerten Stückgüter gewährleistet sein soll.

Diese Aufgabe wird erfindungsgemäß durch die im Kennzeichen des Anspruches 1 angegebenen Merkmale gelöst.

Vorteilhafte Ausgestaltungen dieser Erfindung sind Gegenstand der Unteransprüche.

Da bei dieser erfindungsgemäßen Vorrichtung dem oberen Schachtende eine gegen dessen Stückgut-Zuführöffnung geneigte Stückgut-Aufgaberutsche zugeordnet ist, wird zunächst für ein stets bequemes Aufgeben der einzulagernden Stückgüter gesorgt.

Eine ausreichende und relativ große Bevorratungsmöglichkeit von Stückgütern kann durch relativ hohe Speicherschächte ermöglicht werden. Bei diesen hohen Speicherschächten ist im Hinblick auf eine schonende Weiterleitung der einzelnen Stückgüter erfindungsgemäß zwischen dem oberen und unteren Ende des Speicherschachtes (vorzugsweise etwa im mittleren Bereich der Schachthöhe) wenigstens eine Einrichtung zum Abbremsen der durch die Stückgut-Zuführöffnung (von der Aufgaberutsche her) frisch aufgegebenen Stückgüter angeordnet. Ob in diesem Speicherschacht in geeigneter Höhe nur eine einzige Abbremseinrichtung oder evtl. mehrere solcher Abbremseinrichtungen über die Höhe verteilt angeordnet sind, wird sich im allgemeinen nach der Gesamthöhe des Speicherschachtes, nach der maximal zulässigen Fallhöhe für das jeweilige Stückgut und dementsprechend nach der Bruchempfindlichkeit dieser Stückgüter selbst oder der sie aufnehmenden Verpackung richten.

Bei dieser relativ einfach aufgebauten Vorrichtung kann durch eine geeignete Wahl der Schachthöhe auf einfache Weise die Menge der vorzugsweise zu bevorratenden bzw. einzulagernden Stückgüter bestimmt werden, wobei der Querschnitt des Schachtes zweckmäßig den jeweils zu bevorratenden Stückgütern angepaßt werden kann, so daß diese zumindest im Speicherschacht einzeln übereinander bzw. aufeinander gelagert werden können. Auf diese Weise ist zuverlässig gewährleistet, daß aus dem unten angeordneten Stückgut-Ausgabeteil stets die am längsten eingelagerten Gutstücke ausgegeben und entnommen werden können, während am oberen Ende des Speicherschachtes stets das frisch nachgefüllte bzw. aufgegebene Stückgut lagert. Der stufenlose Übergang des unteren Schachtendes in den Stückgut-Ausgabeteil sorgt dafür, daß die gewissermaßen aneinandergereihten Gutstücke aus dem Speicherschacht gleichmäßig nachrutschen und auf dem nach unten gewölbten Gleitboden dieses Ausgabeteiles in dieser aneinandergereihten Ordnung selbsttätig bis zu der Stückgut-Entnahmeöffnung rutschen bzw. gleitend geführt werden können. Die Form und Größe der Gleitbodenwölbung kann in geeigneter Weise dazu beitragen, daß die in den Stückgut-Aufgabeteil nachrutschenden Stückgüter soweit abgebremst werden, daß das jeweils vorderste Gutstück nicht selbsttätig aus der Stückgut-Entnahmeöffnung herausgeschoben wird.

Obwohl die erfindungsgemäß vorgesehene Abbremseinrichtung generell in jeder geeigneten Weise ausgebildet und im Speicherschacht angeordnet werden kann, werden hierfür Abbremseinrichtungen in Form wenigstens einer in den Innenraum des Speicherschachtes hineinragenden Bremsklappe oder in Form wenigstens eines in den Innenraum des Speicherschachtes hineinragenden Bremsschiebers besonders bevorzugt. Sowohl Bremsklappe als auch Bremsschieber können in ihrer Abbremswirkung auf die Stückgüter durch vorzugsweise in ihrer Federspannung einstellbare Federn vorgespannt sein. Hierbei ist es ganz allgemein auch möglich, z.B. zwei sich gegenüberleigende Bremsklappen oder Bremsschieber vorzusehen, die relativ gegeneinander verschwenkbar bzw. verschiebbar gehaltert sind, um als geeignete Abbremseinrichtung zu wirken.

Ganz allgemein kann diese erfindungsgemäße Vorrichtung für die Aufnahme und Abgabe sehr verschiedener Stückgüter verwendet werden. Eine ganz besonders bevorzugte Anwendung besteht darin, daß diese erfindungsgemäße Vorrichtung für die Aufnahme und Einzelabgabe von stückgutförmig verpackten Lebensmitteln, insbesondere von stückigem Gefriergut, ausgebildet ist, wobei wenigstens alle mit den verpackten Lebensmitteln in Berührung kommenden Vorrichtungsteile aus lebensmittelverträglichem, nicht-oxidierendem Material hergestellt sind. Gerade bei diesen meist relativ leicht verderblichen Stückgütern ist es von großer Bedeutung, daß jeweils das älteste Stückgut aus der Bevorratung entnommen wird und daß frisch eingelagertes Stückgut (Gefriergut) nicht mit dem ältesten, bereits länger lagernden Stückgut (Gefriergut) vermischt wird. Auf diese Weise behält man stets eine besonders gute und zuverlässige Kontrolle über die Haltbarkeit dieser stückgutförmig verpackten Lebensmittel (insbesondere Gefriergüter).

Durch diese erfindungsgemäße Vorrichtung wird somit gewissermaßen eine Art kombinierte Speicher- und Spendevorrichtung gebildet, in der bevorzugt z. B. in Säcke oder Beutel verpackte (lose eingepackte oder eingeschweißte) Lebensmittel wie mehr oder weniger unregelmäßige Fleischstücke, Speckstücke, Obst- und Gemüseportionen oder dgl. bis zum Verbrauch oder Verkauf zwischengelagert bzw. allgemein bevorratet werden können. Selbstverständlich können auch andere regelmäßige oder unregelmäßige größere Stückgüter in der erläuterten Weise eingelagert, bevorratet und vereinzelt abgegeben werden.

Die Erfindung sei nachfolgend anhand der Zeichnung näher erläutert. In dieser teilweise schematisch gehaltenen Zeichnung zeigen
- Fig.1: einen Vertikalschnitt durch ein erstes Ausführungsbeispiel der erfindungsgemäßen Vorrichtung, mit einer im Speicherschacht angeordneten Bremsklappe;
- Fig.2: eine Querschnittsansicht etwa entlang der Linie II-II in Fig.1;
- Fig.3: eine Perspektivansicht eines zweiten Ausführungsbeispieles der erfindungsgemäßen Vorrichtung, bei dem u. a. ein Bremsschieber im Speicherschacht angeordnet ist;
- Fig.4: eine Teil-Seitenansicht des Speicherschachtes im Bereich des Bremsschiebers;
- Fig.5: eine Perspektivansicht eines weiteren Ausführungsbeispieles der Vorrichtung in vollkommen geschlossener Ausführung mit isolierten Wänden;
- Fig.6: eine Teil-Vertikalschnittansicht des oberen Speicherschachtendes, zur Erläuterung einer Ausführungsvariante zum Beispiel der Fig.5.

Ein erstes Ausführungsbeispiel der erfindungsgemäßen Vorrichtung sei anhand der Fig.1 und 2 beschrieben. Hiernach enthält die Aufnahme- und Abgabevorrichtung 1 als Hauptteile einen im wesentlichen aufrechten Speicherschacht und einen unteren Stückgut-Ausgabeteil 3.

Der Speicherschacht 2 wird im allgemeinen etwa - wie in Fig.1 veranschaulicht und wegen einer guten Raumausnutzung meist bevorzugt - etwa senkrecht ausgerichtet sein, obwohl mit einer nach der einen oder anderen Seite schräg ausgerichteten Stellung sich eine im wesentlichen gleichartige Speicher- und Ausgabewirkung erzielen läßt. Der Speicherschacht 2 besitzt an seinem oberen Ende eine im vorliegenden Beispiel allgemein offene Stückgut-Zuführöffnung 2a, und er geht an seinem unteren Ende 2b stufen- bzw. absatzlos (vgl. Fig.1) in den Stückgut-Ausgabeteil 3 über.

Der Stückgut-Zuführöffnung 2a am oberen Ende des Speicherschachtes 2 ist eine gegen diese Zuführöffnung 2a geneigte Stückgut-Ausgaberutsche 4 zugeordnet. Hierbei kann es vorteilhaft sein, wenn die dieser Stückgut-Aufgaberutsche 4 gegenüberliegende Seitenwand 2c des Speicherschachtes 2 - wie in Fig.1 dargestellt - etwas höher gezogen ist, um einem Herausfallen von frisch zugeführten Stückgütern 5 vorzubeugen.

Der sich an den Speicherschacht 2 unten direkt anschließende Stückgut-Ausgabeteil 3 der Vorrichtung 1 ist mit einem zumindest im Bereich unterhalb des Speicherschacht-Querschnittes nach unten gewölbten Gleitboden 6 ausgebildet und mit einer - im Grundriß betrachtet - gegenüber dem Speicherschacht 2 versetzt angeordneten frei zugänglichen Stückgut-Entnahmeöffnung 3a versehen. Dieser Gleitboden 6 ist vorzugsweise - im Vertikalschnitt (Fig.1) betrachtet - in Form eines Bogens mit im wesentlichen gleichbleibendem Krümmungsradius R gewölbt. Hierbei wird es ferner vorgezogen, daß sich der Gleitboden 6 mit dieser Wölbung vorzugsweise vom Übergang am unteren Speicherschachtende 3b bis zur Stückgut-Entnahmeöffnung 3a erstreckt (wie in Fig.1 veranschaulicht).

Bei der bisher beschriebenen Ausbildung wird es im allgemeinen zweckmäßig sein, wenn die Stückgut-Zuführöffnung 2a, der Speicherschacht 2 über seine ganze Höhe und der Stückgut-Ausgabeteil einen im wesentlichen gleichbleibenden lichten Querschnitt in bezug auf den Durchgang der Stückgüter 5 aufweisen. Wie Fig.1 zeigt, kann der Speicherschacht 2 dabei gerade und senkrecht verlaufend ausgeführt sein, wobei er - wie Fig.2 zeigt - bevorzugt einen im wesentlichen rechteckigen Querschnitt besitzt, obwohl generell auch mehr oder weniger runde oder abgerundete Querschnittsformen im Rahmen der Erfindung möglich sind. In diesem Zusammenhang sei noch erwähnt, daß bei diesem ersten Ausführungsbeispiel gemäß Fig.1 und 2 der Speicherschacht 2 und im wesentlichen auch der Stückgut-Ausgabeteil 3 im wesentlichen geschlossene Seitenwände aufweisen, mit Ausnahme der genannten Öffnungen.

Gerade bei Stückgütern, die selbst oder deren Verpakkungen verhältnismäßig aufprallempfindlich sind, ist es von Vorteil, wenn ab einer entsprechenden Mindesthöhe des Speicherschachtes zwischen den oberen und unteren Enden dieses Speicherschachtes 2 wenigstens eine Einrichtung zum Abbremsen der durch die Stückgut-Zuführöffnung 2a frisch aufgegebenen Stückgüter 5 angeordnet ist. Wieviele Abbremseinrichtungen tatsächlich notwendig sind und entlang der Schachthöhe angeordnet werden müssen, wird sich im allgemeinen nach der Gesamtschachthöhe und nach der Aufprallempfindlichkeit der eingeworfenen Stückgüter richten. Vielfach wird es bereits ausreichend sein, entsprechend dem Beispiel der Fig.1 nur eine solche Abbremseinrichtung vorzugsweise im mittleren Bereich der Schachthöhe vorzusehen.

Gemäß diesem ersten Ausführungsbeispiel wird die Abbremseinrichtung (bzw. jede Abbremseinrichtung) durch eine an der einen Schachtseite bzw. Schacht-Seitenwand 2d über eine Schwenkachse 7 schwenkbar gelagerte und in den Innenraum 2e des Speicherschachtes 2 hineinragende Bremsklappe 8 gebildet, die durch Federn 9 (beispielsweise eine Art Blattfedern) in Richtung des Schachtinnenraumes 2e bzw. auf die gegenüberliegende Schachtseitenwand 2c vorgespannt ist. Anstelle der in Fig.1 angedeuteten Blattfedern 9 können selbstverständlich auch alle anderen geeigneten Federn bzw. Federeinrichtungen Verwendung finden, die denselben Zweck erfüllen und vorzugsweise in ihrer Federspannung eingestellt werden können, wobei letzteres durch ein direktes Verstellen der Federkraft oder durch Auswechseln einzelner Federn gegen solche mit schwächerer oder stärkerer Federspannung erreicht werden kann. In jedem Falle soll diese unter Federspannung stehende Bremsklappe 8 so wirken, daß von oben her aufgegebene Stückgüter im Speicherschacht 2 in ihrer Fallgeschwindigkeit optimal abgebremst und schonend nach unten weitergeleitet werden können (jedoch ohne daß sie hierdurch festgeklemmt werden können).

Der Speicherschacht 2 und der Stückgut-Ausgabeteil 3 sowie die Stückgüt-Aufgaberutsche 4 können - wie in den Fig.1 und 2 angedeutet - in einem gemeinsamen Rahmengestell 10 sowie - wie bereits weiter oben angedeutet - bis auf die Stuckgut-Zuführöffnung und die Stückgut-Entnahmeöffnung 3a mit im wesentlichen geschlossenen Seitenwänden ausgebildet sein.

Durch die in Fig.1 z. T. grob eingezeichneten Stückgüter 5 läßt sich ohne weiteres die bereits weiter oben kurz geschilderte Funktion der erfindungsgemäßen Aufnahme- und Abgabevorrichtung 1 erkennen. Es kann somit für ein schonendes Aufgeben und Zuführen frischer Stückgüter 5, für ein ausreichendes Bevorraten dieser Stückgüter sowie für ein zuverlässiges Entnehmen des jeweils ältesten Gutstückes gesorgt werden, wobei die Ausbildung des Stückgut-Ausgabeteiles 3 mit dem gewölbten Gleitboden 6 für ein zuverlässiges und geordnetes Nachrutschen der bevorrateten Stückgüter 5 bis zur Entnahmeöffnung 3a Sorge trägt und wobei die einzelnen Gutstücke in einer bequemen Höhe aus dieser Stückgut-Entnahmeöffnung 3a entnommen werden können, wenn letztere etwa gemäß Fig.1 angeordnet ist.

Das anhand der Fig.3 und 4 veranschaulichte zweite Ausführungsbeispiel der erfindungsgemäßen Aufnahme- und Abgabevorrichtung 1' ist weitgehend ähnlich aufgebaut, wie das zuvor anhand der Fig.1 und 2 geschilderte erste Ausführungsbeispiel, so daß gleichartige Bauteile mit denselben Bezugszeichen unter Hinzufügung eines Striches bezeichnet sind und sich somit eine nochmalige detaillierte Erläuterung im allgemeinen erübrigt.

Ein erster auffallender Unterschied zwischen dem ersten Ausführungsbeispiel und dem zweiten Ausführungsbeispiel ist darin zu sehen, daß der Speicherschacht 2' und der Stückgut-Ausgabeteil 3' sowie die der Stückgut-Zuführöffnung 2a' zugeordnete Stückgut-Aufgaberutsche 4' in einem gemeinsamen Rahmengestell 10' ausgebildet sind, für das eine weitgehend offene Bauweise der Vorrichtung 1' gewählt ist, wobei von den Schachtseitenwänden nur die sich gegenüberliegenden Seitenwände 2c' und 2d' und vom unteren Stückgut-Ausgabeteil 3 im wesentlichen alle Seitenwände sowie der nach unten gewölbte Gleitboden 6' im wesentlichen geschlossen sein können. Die im wesentlichen offenen Wandbereiche des Rahmengestells 10' können hierbei jedoch durch entsprechende Verstrebungen so ausgeführt sein, daß kein eingelagertes Gutstück seitlich herausfallen kann.

Des weiteren unterscheidet sich dieses zweite Ausführungsbeispiel gemäß den Fig.3 und 4 von dem ersten Ausführungsbeispiel (Fig.1 und 2) durch die Ausbildung der dort im Speicherschacht 2' angeordneten Abbremseinrichtung für die Stückgüter. Diese Abbremseinrichtung ist gemäß den Fig.3 und 4 nämlich durch wenigstens einen von der einen Schachtseite (Schachtseitenwand 21d') her in den Innenraum 2e' des Speicherschachtes 2' hineinragenden, gleitbeweglich gehalterten Bremsschieber 11 gebildet, der durch Federn 12 in Richtung des Schachtinnenraumes 2e' vorgespannt ist und an seiner Oberseite eine geneigte Gleitfläche 11a aufweist, die beispielsweise durch ein ausreichend steil bzw. schräg gestelltes Gleitblech gebildet sein kann. Wie in den Fig.3 und 4 ferner zu erkennen ist, sind die dort vorzugsweise als Schraubenfedern (Druckfedern) ausgebildeten Federn 12 in der Weise auf Stellspindeln 13 angeordnet, daß sich dadurch die Federspannung, mit der der Bremsschieber 11 in Richtung des Doppelpfeiles 14 gleitbeweglich ist, in der jeweils erforderlichen Weise eingestellt werden kann.

Bei diesem zweiten Ausführungsbeispiel ist der Bremsschieber 11 an seinen sich gegenüberliegenden Stirnseiten in zwei parallel zueinander verlaufenden Führungsschienen 15 gleitbeweglich geführt, die rechtwinklig zu der Speicherschacht-Seitenwand bzw. Schachtseite 2d' verlaufen, in die der Bremsschieber 11 von außen her hineinbewegbar ist. Diese Führungsschienen 15 und/oder die mit ihnen in Gleiteingriff stehenden Seitenteile des Bremsschiebers 11 sind aus einem Material mit niedrigem Reibungskoeffizienten hergestellt, insbesondere einem entsprechenden Kunststoffmaterial. Durch diese Gleitbeweglichkeit in den Führungsschienen 15 (in Richtung des Doppelpfeiles 14) sowie durch die Wahl bzw. Einstellung der Federn 12 wird sichergestellt, daß ein von oben her in den Speicherschacht 2' eingeworfenes Gutstück zum einen schonend und ausreichend in seiner Fallgeschwindigkeit abgebremst werden kann, und zum andern besteht nicht die Gefahr eines Festklemmens eines abgeworfenen Gutstückes seitens des Schiebers 11. Die Gleitoberfläche 1a des Bremsschiebers 11 wird dabei in der Weise geneigt sein, daß von seiten eines abgeworfenen Gutstuckes eine ausreichende Horizontalkomponente auf den Bremsschieber 11 ausgeübt wird, damit letzterer trotz der ausreichenden Abbremswirkung auch in Richtung des Pfeiles 14 (in Fig.4 nach link) ausweichen kann, um das Gutstück dann nach unten durchrutschen zu lassen.

Der Stückgut-Ausgabeteil 3' mit seiner Stückgut-Entnahmeöffnung 3a' und dem Gleitboden 6' ist ansonsten gleichrtig ausgeführt und an das untere Ende des Speicherschachtes 2' angeschlossen wie im ersten Ausführungsbeispiel.

Das in Fig.5 als Perspektivansicht dargestellte dritte Ausführungsbeispiel der erfindungsgemäßen Aufnahme- und Abgabevorrichtung 1'' stellt gewissermaßen eine Weiterbildung des anhand der Fig.1 und 2 veranschaulichten ersten Ausführungsbeispieles dar, so daß wiederum im wesentlichen gleichartige Bauteile mit denselben Bezugszeichen unter Hinzufügung eines Doppelstriches versehen sind und eine nochmalige detaillierte Beschreibung dieser Bauteile unterbleiben kann.

Bei diesem dritten Ausführungsbeispiel der Vorrichtung 1'' fällt zunächst auf, daß die Stückgut-Zuführöffnung 2a'' am oberen Ende des Speicherschachtes 2'' durch einen vorzugsweise als Klappdeckel 16 ausgeführten Deckel verschließbar ist; und auch die Stückgut-Entnahmeöffnung 3a'' des sich am unteren Ende 2b'' des Speicherschachtes 2'' anschließenden Stückgut-Ausgabeteils 3'' kann durch einen vorzugsweise als Klappdeckel 17 ausgeführten Deckel verschlossen werden. Auf diese Weise sind nicht nur die Seitenwände des Speicherschachtes 2'' und des Stückgut-Ausgabeteiles 3'' (einschließlich dessen Gleitboden) im gemeinsamen Rahmengestell 10'' vollkommen geschlossen ausgebildet, sondern dazu sind auch noch die Stückgut-Zuführöffnung 2a'' und die Stückgut-Entnahmeöffnung 3a'' verschließbar, was bei verschiedenen Stückgütern, beispielsweise Lebensmitteln, von Vorteil und daher erwünscht sein kann.

Gerade bei dieser dritten Ausführungsform der Vorrichtung 1'' und für den Fall, daß es sich bei den einzulagernden und stückgutförmig verpackten Lebensmitteln um stückiges Gefriergut handelt, das u. U. auch einmal etwas länger gelagert werden soll, kann es ferner besonders vorteilhaft sein, wenn zumindest einige Seitenwände von Speicherschacht 2'' und/oder Stückgut-Ausgabeteil 3'' sowie zumindest der Klappdeckel 16 der Stückgut-Zuführöffnung 2a'' - wie nur ganz schematisch in Fig.5 durch Schlangen gestrichelt angedeutet - als Isolierwände mit darin angeordneten Kühleinrichtungen, vorzugsweise mit kühlmitteldurchströmten Leitungen bzw. -schlangen 18 ausgebildet sind.

Während im Ausführungsbeispiel gemäß Fig.5 noch eine gesonderte Stückgut-Aufgaberutsche 4'' (wie auch bei den vorhergehenden Ausführungsbeispielen) der Stückgut-Zuführöffnung 2a'' zugeordnet ist, besteht gemäß der Ausführungsvariante der Fig.6 auch die Möglichkeit, die Stückgut-Aufgaberutsche 24 in Form eines Klappdeckels derart auszubilden, daß bei offener Stückgut-Zuführöffnung 2a'' - wie in Fig.6 durch ausgezogene Linien dargestellt - dieser Bauteil 24 in seiner aufgeklappten Stellung - wie erwähnt - die Stückgut-Aufgaberutsche bildet, während er in seiner - in Fig.6 nach links - in Richtung des Pfeiles 25 geschwenkten und strichpunktiert dargestellten Stellung die Funktion eines die Stückgut-Zuführöffnung 2a'' verschließenden Klappdeckels übernimmt. Diese kombinierte Klappdeckel/Aufgaberutsche 24 kann über eine Schwenkachse 26 am oberen Ende der entsprechenden Schachtseitenwand 2c'' einseitig schwenkbar gelagert sein.

Wenn die erfindungsgemäße Aufnahme- und Abgabevorrichtung bevorzugt in der beschriebenen Weise für die Aufnahme, Speicherung und Einzelabgabe von stückigen bzw. stückförmig verpackten Lebensmitteln Verwendung finden soll, dann ist es zweckmäßig, wenn wenigstens alle mit den verpackten Lebensmitteln in Berührung kommenden Vorrichtungsteile aus lebensmittelverträglichem, nichtoxidierendem Material hergestellt sind. Diese Vorrichtungsteile können dementsprechend aus Edelstahl (z. B. V2A o. ä.) oder aus einem geeigneten Kunststoffmaterial oder auch aus einer geeigneten Kombination von Edelstahl- und Kunststoffteilen hergestellt sein.

Gerade wenn diese erfindungsgemäße Vorrichtung - wie anhand der Fig.5 und 6 beschrieben - in den entsprechenden Wänden mit Kühlmittelleitungen ausgestattet ist, dann ergibt sich hierdurch gleichzeitig eine Art Tiefkühltruhe, so daß kein besonderer Kühlraum notwendig ist und diese Vorrichtung unabhängig überall aufgestellt werden kann. Die erfindungsgemäße Vorrichtung ist darüber hinaus in verschiedenen Größen universell verwendbar, beispielsweise in Supermärkten, Großküchen, Restaurants und dgl. mehr. Bei der Ausbildung der vollkommen geschlossenen und wenigstens teilweise mit Kühlmittelleitungen versehenen, vollkommen geschlossenen Vorrichtung können alle Wände und Deckel mit geeignetem Isoliermaterial (z. B. Schäummaterial) ausgerüstet sein.

Bei allen aufgezeigten und erläuterten Ausführungs- und Aufstellungsmöglichkeiten kann diese erfindungsgemäße Vorrichtung relativ einfach und kostensparend hergestellt werden, wobei sie in jeder Ausführungsform für eine besonders raumsparende und sehr geordnete Lagerung bzw. Speicherung der jeweiligen Stückgüter sorgt.

## Patentansprüche

1. Vorrichtung zur Aufnahme und Abgabe von größeren Stückgütern mit einem im wesentlichen aufrechten, in einem Rahmengestell (10, 10', 10'') angeordneten Speicherabschnitt in Form eines Speicherschachtes (2, 2', 2''), der an seinem oberen Ende eine Stückgut-Zuführöffnung (2a, 2a', 2a'') aufweist und dessen unteres Ende in einen Stückgut-Ausgabeteil (3, 3', 3'') übergeht, der mit einem unterhalb des Speicherschachtes nach unten gewölbten Gleitboden (6, 6') ausgebildet sowie mit einer - im Grundriß betrachtet - gegenüber dem Speicherschacht versetzt angeordneten Stückgut-Entnahmeöffnung (3a, 3a', 3a'') versehen ist, wobei sich die Wölbung vom Übergang am unteren Speicherschachtende (2b) bis zur Stückgut-Entnahmeöffnung erstreckt,
dadurch gekennzeichnet, daß
a) dem oberen Schachtende eine gegen die Stückgut-Zuführöffnung (2a, 2a', 2a'') geneigte Stückgut-Aufgaberutsche (4, 4', 4'', 24) zugeordnet ist,
b) zwischen den oberen und unteren Enden des Speicherschachtes (2, 2', 2'') wenigstens eine Einrichtung (8, 11, 8'') zum Abbremsen der durch die Stückgut-Zuführöffnung (2a, 2a', 2a'') frisch aufgegebenen Stückgüter (5) angeordnet ist und
c) die Stückgut-Aufgaberutsche (4, 4', 4''), der Speicherschacht (2, 2', 2'') und der Stückgut-Ausgabeteil (3, 3', 3'') in dem gemeinsamen Rahmengestell ausgebildet sind.

2. Vorrichtung nach Anspruch 1, dadurch gekennzeichnet, daß die wenigstens eine Einrichtung (8, 11, 8'') zum Abbremsen der frisch aufgegebenen Stückgüter (5) etwa im mittleren Bereich der Schachthöhe, des Speicherschachtes (2,2',2'') angeordnet ist.

3. Vorrichtung nach Anspruch 1, dadurch gekennzeichnet, daß die Abbremseinrichtung durch wenigstens eine an der einen Schachtseite (2d) schwenkbar gelagerte, in den Innenraum (2e) des Speicherschachtes (2, 2'') hineinragende Bremsklappe (8, 8'') gebildet ist, die durch Federn (9) in Richtung des Schachtinnenraumes - vorzugsweise mit einstellbarer Federspannung - vorgespannt ist.

4. Vorrichtung nach Anspruch 1, dadurch gekennzeichnet, daß die Abbremseinrichtung durch wenigstens einen von der einen Schachtseite (2d') her in den Innenraum (2e') des Speicherschachtes (2'') hineinragenden, gleitbeweglich gehalterten Bremsschieber (11) gebildet ist, der durch Federn (12) in Richtung des Schachtinnenraumes - vorzugsweise mit einstellbarer Federspannung - vorgespannt ist und an seiner Oberseite eine geneigte Gleitfläche (11a) aufweist.

5. Vorrichtung nach Anspruch 4, dadurch gekennzeichnet, daß im Bereich zweier sich gegenüberliegender Seitenwände des Speicherschachtes (2') zwei parallel zueinander verlaufende Führungsschienen (15) zur gleitbeweglichen Halterung des Bremsschiebers (11) angeordnet sind.

6. Vorrichtung nach Anspruch 1, dadurch gekennzeichnet, daß der Gleitboden (6, 6') im Stückgut-Ausgabeteil (3, 3', 3'') - im Vertikalschnitt betrachtet - in Form eines Bogens mit im wesentlichen gleichbleibendem Krümmungsradius (R) gebildet ist.

7. Vorrichtung nach Anspruch 1, dadurch gekennzeichnet, daß die Stückgut-Zuführöffnung (2a, 2a', 2a''), der Speicherschacht (2, 2', 2'') über seine ganze Höhe und der Stückgut-Ausgabeteil (3, 3', 3'') einen im wesentlichen gleichbleibenden lichten Querschnitt, vorzugsweise einen rechteckigen lichten Querschnitt, aufweisen.

8. Vorrichtung nach Anspruch 1, dadurch gekennzeichnet, daß das Rahmengestell (10') mit teilweise geschlossenen Seitenwänden ausgebildet ist.

9. Vorrichtung nach Anspruch 1, dadurch gekennzeichnet, daß das Rahmengestell (10, 10'') mit vollkommen geschlossenen Seitenwänden ausgebildet ist.

10. Vorrichtung nach Anspruch 9, dadurch gekennzeichnet, daß die Stückgut-Zuführöffnung (2a'') am oberen Ende des Speicherschachtes (2'') sowie die Stückgut-Entnahmeöffnung (3a'') des Stückgut-Ausgabeteiles (3'') durch je einen Deckel, vorzugsweise einen Klappdeckel (16, 17), verschließbar sind.

11. Vorrichtung nach Anspruch 10, dadurch gekennzeichnet, daß die Stückgut-Aufgaberutsche (24) in Form einer einseitig schwenkbar gelagerten Klappe derart ausgeführt ist, daß sie gleichzeitig den Klappdeckel für die Stückgut-Zuführöffnung (2a'') bildet.

12. Vorrichtung nach Anspruch 10, dadurch gekennzeichnet, daß wenigstens einige Seitenwände des Speicherschachtes (2'') und des Stückgut-Ausgabeteiles (3'') sowie zumindest der der Stückgut-Zuführöffnung (2a'') zugeordnete Deckel (16) als Isolierwände mit darin angeordneten Kühleinrichtungen, vorzugsweise mit kühlmitteldurchströmten Leitungen (18) ausgebildet sind.

13. Vorrichtung nach Anspruch 1, dadurch gekennzeichnet, daß sie für die Aufnahme und Einzelabgabe von stückgutförmig verpackten Lebensmitteln, insbesondere von stückigem Gefriergut, ausgebildet ist, wobei wenigstens alle mit den verpackten Lebensmitteln in Berührung kommenden Vorrichtungsteile aus lebensmittelverträglichem, nicht-oxidierendem Material hergestellt sind.

14. Vorrichtung nach Anspruch 13, dadurch gekennzeichnet, daß wenigstens alle mit den verpackten Lebensmitteln in Berührung kommenden Vorrichtungsteile aus Edelstahl und/oder Kunststoffmaterial hergestellt sind.

## Claims

1. Appliance for taking in and giving out larger parcels, equipped with an essentially upright storage part built as a storage shaft (2, 2', 2'') that is arranged in a frame (10, 10', 10''); at ist upper end, this storage shaft has a feeder opening (2a, 2a', 2a''), and its lower end it is followed by the parcel issue (3, 3', 3'') which has a concave gliding bottom (6, 6') under the storage shaft and, moreover, has an opening that issues the parcels (3a, 3a', 3a'''). Seen from above, this opening (3a, 3a', 3a'') is in a position beside the storage shaft, the vault extending from the transitional part at the lower end of the storage shaft (2b) to the opening that issues the parcels( 3a, 3a', 3a'').
This appliance has the following features:
a) the upper end of the shaft is combined with a parcel chute (4, 4', 4'') that is inclined towards the feeder opening (2a, 2a', 2a''9;
b) between the upper end and the lower end of the storage shaft (2, 2'', 2''), at least one device (8, 11, 8'') is mounted that slows down the parcels (5) which have been thrown into feeder opening (2a, 2a' 2a'');
c) parcel chute (4, 4', 4''), storage shaft (2, 2', 2'') and parcel issue (3, 3', 3'') are arranged in a frame.

2. Appliance as to claim 1, characterized by the following feature: in the middle area of the height of the storage shaft (2, 2', 2''), at least one device (8, 11, 8''') is mounted that slows down parcels (5) which are advancing downwards

3. Appliance as to claim 1, characterized by the following feature: the slowing-down device is built by a swivelling brake flap (8, 8'') which is mounted on the shaft wall (2d) and stands out into the interior space (2e) of the storage shaft (2, 2''); this slowing-down flap is pre-tensioned by springs (9) towards the interior space - preferably by adjustable spring tension.

4. Appliance as to claim 1, characterized by the following feature: the slowing-down device is built by at least one slowing-down slide (11) which is mounted in a movable way at one shaft wall (2d') and stands out into the interior (2e') of the storage shaft (2'''). This slowing-down slide is pre-tensioned by springs - preferably springs with an adjustable spring tension - towards the shaft interior and has an inclined gliding surface (11a) at ist upper side.

5. Appliance according to claim 4, characterized by the following feature in the area between two opposite side walls of the storage shaft (2'), two parallel guide rails (15) are installed on which the slowing-down slide (11) can be mounted in a movable way.

6. Appliance as to claim 1, characterized by the following feature, seen in a vertical section, the gliding bottom (6, 6') in the parcel issue (3, 3', 3'') is shaped like a bow with an essentially constant curvature radius (R).

7. Appliance as to claim 1, characterized by the following feature: the feeder opening (2a, 2a', 2a'''), the full height of the storage shaft (2, 2', 2'') as well as the parcel issue (3, 3', 3'') have an essentially constant cross-section in the clear, preferably a rectangular cross-section in the clear.

8. Appliance as to claim 1, characterized by the following feature: the frame (10') is built with partly closed side walls.

9. Appliance as to claim 1, characterized by the following feature: the frame (10, 10'') is built with completely closed side walls.

10. Appliance as to claim 9, characterized by the following feature: both the feeder opening (2a'') at the upper end of the storage shaft (2'') and the opening that issues the parcels (3a'') - part of the parcel issue (3'') - can be closed by a lid, preferably a hinged lid (16, 17).

11. Appliance as to claim 10, characterized by the following feature: the parcel chute (24) - in the form ofa flap that can swivel to one side - is built in a way that at the same time it functions as a hinged lid for the feeder opening (2a'').

12. Appliance as to claim 10, characterized by the following feature: at least some of the side walls of the storage shaft (2'') and of the parcel issue (3'') and at least the lid (16) attached to the feeder opening (2a'') are insulating walls with cooling appliances, preferably pipes filled with coolant liquid (18).

13. Appliance as to claim 1, characterized by the following feature: it is apt to take in and give out individually any foodstuffs packed by the piece, particularly parcels of frozen food; at least all parts of the appliance that get into touch with the packed foodstuffs are made of a non-oxidizing material that is compatible with food.

14. Appliance as to claim 13, characterized by the following feature: at least all parts of the appliance getting into touch with the packed foodstuffs are made of refined steel and / or plastic material.

## Revendications

1. Appareil servant à stocker et à délivrer des colis détachés assez grands; cet appareil a une partie d'emmagasinage en forme d'une cheminée d'emmagasinage (2, 2', 2") plus ou moins verticale et arrangée dans un bâti (10, 10', 10 ''). Au bout supérieur de cette cheminée d'emmagasinage, il y a une ouverture d'arrivage (2a, 2a', 2a''), au bout supérieur, la cheminée d'emmagasinage est suivie par une partie servant à la délivrance des colis ( 3, 3', 3''). Celle-ci est équipée d'un fond glissant concave (6, 6') sous la fosse d'emmagasinage, et d'une ouverture délivrant les colis (3a, 3a', 3a''). Vue d'en haut, cette ouverture est à côté de la cheminée d'emmagasinage; la courbure s'étend du passage au bout inférieur de la cheminée d'emmagasinage (2b) jusqu'à l'ouverture délivrant les colis.
Cet appareil est caractérisé par les traits suivants:
a) un glissoir (4, 4', 4'') incliné vers l'ouverture d'arrivage (2a, 2a', 2a'') est installé au bout supérieur de la cheminée,
b) entre le bout supérieur et le bout inférieur de la cheminée d'emmagasinage (2, 2', 2''), il y a au moins un dispositif (8, 11, 8'') servant à ralentir les colis détachés (5) jetés dans l'ouverture d'arrivage (2a, 2a', 2a''),
c) le glissoir (4, 4', 4''), la fosse d'emmagasinage (2, 2', 2'') et la partie servant à la délivrance des colis (3' 3', 3'') sont assemblés dans un bâti.

2. Appareil selon la réclamation 1, caractérisé par le trait suivant:
approximativement au milieu de la hauteur de la cheminée d'emmagasinage (2, 2', 2''), il y a au moins un dispositif (8, 11, 8'') servant à ralentir les colis détachés qui viennent d'être introduits.

3. Appareil selon la réclamation 1, caractérisé par le trait suivant:
le dispositif à ralentissement est en forme d'au moins un clapet à ralentissement (8, 8'') qui est installé à pivot au mur latéral (2d). Ce clapet à ralentissement s'étend à l'intérieur (2e) de la cheminée d'emmagasinage ( 2, 2'') et est tendu en direction de l'intérieur (2e) par des ressorts (9), de préférence avec une élasticité réglable.

4. Appareil selon la réclamation 1, caractérise par le trait suivant:
le dispositif à ralentissement est en forme d'au moins un coulant à ralentissement (11) qui s'étend d'un mur iatéral (2d') jusqu'à l'intérieur (2e') de la chemninée d'emmagasinage (2''). Ce coulant à ralentissement est installe de forte qu'il soit mobile en glissant, et il est tendu en direction de l'intérieur par des ressorts - de préférence avec une élasticite réglable. A son côté supérieur, il y a une superticie glissante d'une certaine inclinaison (11a).

5. Appareil selon la réclamation 4, caractérisé par le trait suivant:
dans deux murs opposés de la cheminée d'emmagasinage (2'), deux bandes de guide parallèles (15) sont installées qui servent à tenir le coulant à ralentissement (11) d'une manière que celui-ci soit mobile en glissant.

6. Appareil selon la réclamation 1, caractérisé par le trait suivant:
vu en coupe verticale, le fond glissant (6, 6') dans la partie servant à la délivrance des colis (3, 3', 3'') est en forme d'une courbe dont le rayon de courbature (R) reste plus ou moins constant.

7. Appareil selon la réclamation 1, caractérisé par le trait suivant:
l'ouverture d'arrivage (2a, 2a', 2a''), toute la cheminée d'emmagasinage (2, 2', 2'') et la partie servant à la délivrance des colis (3, 3', 3'') ont une coupe transversale plus ou moins constante, de préférence une coupe transversale rectangulaire

8. Appareil selon la réclamation 1, caractérisé par le trait suivant:
le bâti (10') est construit avec des murs latéraux partiellement fermés.

9. Appareil selon la réclamation 1, caractérisé par le trait suivant:
le bâti (10, 10'') est construit avec des murs latéraux complètement fermés.

10. Appareil selon la réclamation 9, caractérisé par le trait suivant:
l'ouverture d'arrivage (2a'') au bout supérieur de la cheminée d'emmagasinage (2'') aussi bien que l'ouverture (3a'') de la partie servant à la délivrance des colis (3'') peuvent être fermées par un couvercle, de préférence par un couvercle à charnières.

11. Appareil selon la réclamation 10, caractérisé par le trait suivant: le glissoir (24) en forme d'un clapet tournant à un côte est construit de telle manière qu'en même temps il fonctionne comme couvercle à charnière pour l'ouverture d'arrivage (2a'').

12. Appareil selon la réclamation 10, caractérisé par le trait suivant: au moins quelques-uns des murs latéraux de la cheminée d'emmagasinage (2'') et de la partie servant à la délivrance des colis (3'') aussi bien qu'au moins le couvercle (16) coordonné à l'ouverture d'arrivage (2a'') sont en forme de murs isolants qui contiennent des installations frigorifiques. de préférence des conduites avec un agent de refroidissement (18).

13. Appareil selon la réclamation 1, caractérisé par le trait suivant l'appareil décrit sert à stocker et à délivrer pièce par pièce des vivres emballés en forme de colis détachés, avant tout des colis de marchandises congelées: au moins toutes les parties de l'appareil qui entrent en contact avec les vivres emballés sont d'une matière non-oxydante et compatible avec des vivres.

14. Appareil selon la réclamation 13, caractérise par le trait suivant au moins toutes les parties de l'appareil qui entrent en contact avec les vivres emballés, sont faites d'acier raffiné et/ou de matière plastique.
